# EUROPÄISCHE PATENTSCHRIFT

(11) **EP 2 567 930 B1**
(45) Veröffentlichungstag und Bekanntmachung des Hinweises auf die Patenterteilung: **17.12.2014**
(21) Anmeldenummer: 12006287.2
(22) Anmeldetag: 06.09.2012
(51) Int. Cl.: B66D 1/39

(54) **Seilwindenvorrichtung**
Rope winch
Dispositif de treuil de câble

(30) Priorität: 12.09.2011 DE 102011113210
(43) Veröffentlichungstag der Anmeldung: 13.03.2013
(73) Patentinhaber: Liebherr-Werk Nenzing Ges.m.b.H, 6710 Nenzing (AT)
(72) Erfinder: Krappinger, Reinhard, Dr., 6973 Höchst (AT); Schobesberger, Eugen, 6832 Röthis (AT); Köhler, Alexander, 6800 Feldkirch (AT)
(74) Vertreter: Laufhütte, Dieter

(56) Entgegenhaltungen:
- EP-A2- 0 953 539
- DE-U1- 8 710 351
- FR-A5- 2 044 130
- JP-A- 2001 002 379
- SU-A1- 1 622 285
- US-A- 3 456 899
- US-A- 4 087 060
- US-A- 4 350 323

## Beschreibung

Die vorliegende Erfindung betrifft eine Seilwindenvorrichtung mit wenigstens einer Seilwinde, mit wenigstens einem Seil, wobei das Seil zumindest teilweise auf der Seilwinde aufgewickelt und/oder auf- und/oder abwickelbar ist, sowie einen Kran, insbesondere einen Tiefseekran, mit einer Seilwindenvorrichtung, wobei es sich jedoch grundsätzlich bei den Kranen um jegliche Art von Kranen handeln kann.

Krane, insbesondere Tiefseekrane weisen Seilwinden auf, auf denen das Tragseil aufgewickelt wird. Da die zu verwendenden Seile eine mitunter sehr große Länge haben, werden diese in mehreren Windungen nebeneinander und in mehreren Lager übereinander auf der Seilwinde aufgewickelt. Bei Mehrlagenwicklungen kann es dabei durch zu hohe Ablenkwinkel zu Wickelstörungen vor allem im Bereich der Bordscheiben kommen. Dadurch kann es zu einem erhöhten Seilverschleiß kommen, der bis zu einem Seilausfall führen kann.

Wünschenswert wäre es daher, eine verbesserte Wicklung des Seils auf der Seilwinde erreichen zu können.

Die US4,350,323A offenbart eine Seilwindenvorrichtung, welche wenigstens eine Seilwinde, ein Seil sowie Verschiebemittel aufweist, wobei das Seil zumindest teilweise auf der Seilwinde aufgewickelt und/oder auf- und/oder abwickelbar ist. Durch die Verschiebemittel wird erreicht, dass die Seilwinde zumindest teilweise im Wesentlichen entlang der Längsachse der Seilwinde verschieblich ist oder verfahren werden kann. Die JP 2001002379 offenbart eine Seilwindeneinrichtung nach dem Oberbegriff des Anspruchs 1, wobei die Windentrommel gleitend im Inneren der Laufkatze angetrieben ist. Um die richtige Wicklung zu sichern, ist die Relativposition der Windentrommel in Bezug auf die ortsfest angeordnete Seilrolle gesteuert.

Es ist daher die Aufgabe der vorliegenden Erfindung, eine Seilwindenvorrichtung sowie einen Kran der eingangs genannten Art in vorteilhafter Weise weiterzubilden, insbesondere dahingehend, dass ein geringerer Seilverschleiß erreicht und hiermit eine höhere Sicherheit im Hinblick auf eine Vermeidung eines Seilausfalls erreicht werden kann.

Diese Aufgabe wird erfindungsgemäß gelöst durch eine Seilwindenvorrichtung mit den Merkmalen des Anspruchs 1.

Die erfindungsgemäße Seilwindenvorrichtung weist wenigstens eine Seilwinde, wenigstens ein Seil, wobei das Seil zumindest teilweise auf der Seilwinde aufgewickelt und/oder auf- und/oder abwickelbar ist, und wenigstens ein Verschiebemittel auf, wobei mittels des Verschiebemittels die Seilwinde zumindest teilweise im Wesentlichen entlang der Längsachse der Seilwinde verschiebbar und/oder verfahrbar ist. Erfindungsgemäß ist es vorgesehen, dass das Seil über wenigstens eine ortsfest angeordnete Seilrolle aufwickelbar und/oder abwickelbar ist. Dabei ist eine ortsfest angeordnete Seilrolle insbesondere eine Seilrolle, die Bestandteil der Seilführungselemente eines Krans ist, der mit einer vorgenannten Seilwindenvorrichtung versehen ist. Dabei kann sich die ortsfest angeordnete Seilrolle um die eigene Drehachse drehen, um das Seil bei einem Aufwickel- und/oder Abwickelvorgang zu führen. Jedoch ist die Seilrolle selbst nicht entlang ihrer Drehachse verschieblich. Des Weiteren ist die erfindungsgemäße Seilwindenvorrichtung derart ausgebildet, dass das Verschiebemittel ein Messmittel aufweist, mittels dessen die Verschiebebewegung der Seilwinde mittelbar und/oder unmittelbar messbar ist. Hierdurch wird es vorteilhaft möglich, die Seilwinde hochgenau positionieren zu können. Eine bedarfsgerechte Positionierung der Seilwinde ist hierdurch einfach erreichbar.

Insbesondere ist denkbar, dass das Messmittel ein elektronisches Messmittel ist.

Durch die erfindungsgemäße Seilwindenvorrichtung ergibt sich auch der Vorteil, dass der Ablenkwinkel des Seils unabhängig von der Lage der Winde am Kran und unabhängig von anderen Komponenten des Krans, insbesondere Seilführungselementen des Krans eingestellt, insbesondere in einem vertretbaren Winkelbereich gehalten werden kann. Dieser Winkelbereich des Ablenkwinkels wird dabei derart gewählt, dass der maximal erreichte Ablenkwinkel zu keinem, oder nur zu sehr geringem Verschleiß führen kann. Zu hohe Ablenkwinkel können hierdurch vermieden werden.

Insbesondere ist es jetzt auch nicht mehr erforderlich, dass die Seilwindenvorrichtung entsprechend der unterschiedlichen Seilwinkel relativ zur Auslegerstellung des Krans anzupassen ist, wenn die Winde nicht am Ausleger positioniert ist. Auch ist es nicht mehr notwendig, einen zusätzlichen Seilbiegewechsel vorzusehen, wodurch das Seil zusätzlich geschont werden kann.

Die Seilwindenvorrichtung kann insbesondere eine Seilwindenvorrichtung für einen Kran sein.

Des Weiteren kann vorgesehen sein, dass das Schiebemittel wenigstens ein Linearantriebsmittel aufweist und/oder dass das Verschiebemittel wenigstens ein Führungsmittel aufweist.

Ferner kann vorgesehen sein, dass die Seilwinde zumindest teilweise im Wesentlichen in beiden Richtungen entlang der Längsachse der Seilwinde verschiebbar und/oder verfahrbar ist.

Ferner kann vorgesehen sein, dass das Seil ein Stahlseil ist. Das Seil kann aber auch ein Faserseil sein. Ein derartiges Faserseil kann insbesondere in Kunststoffseil sein.

Es ist denkbar, dass die Seilwinde relativ zu einem Referenzpunkt, etwa einem Anschlagpunkt, insbesondere einem Anschlagpunkt für die Seilrolle verschiebbar und/oder verfahrbar ist. Denkbar ist auch, dass der Referenzpunkt eine ortsfest angeordnete Seilrolle ist.

Außerdem kann vorgesehen sein, dass die Seilwinde relativ zur Seilrolle verschiebbar und/oder verfahrbar ist, insbesondere zumindest teilweise im Wesentlichen in beiden Richtungen entlang der Längsachse der Seilwinde relativ zur Seilrolle verschiebbar und/oder verfahrbar ist.

Ferner ist möglich, dass die Seilwinde im Wesentlichen parallel zur Drehachse der Seilrolle verschiebbar und/oder verfahrbar ist.

Insbesondere kann vorgesehen sein, dass die Drehachse der Seilwinde sowie die Drehachse der Seilrolle parallel sind.

Des Weiteren betrifft die vorliegende Erfindung einen Kran mit den Merkmalen des Anspruchs 10. Danach ist vorgesehen, dass ein Kran mit wenigstens einer Seilwindenvorrichtung nach einem der Ansprüche 1 bis 9 versehen ist.

Bei einem derartigen Kran kann es sich insbesondere um einen Tiefseekran handeln. Grundsätzlich ist die Erfindung nicht auf Tiefseekrane beschränkt, da die Erfindung bei jeglicher von Kranen Anwendung finden kann.

Weitere Einzelheiten und Vorteile der Erfindung sollen nun anhand eines in der Zeichnung dargestellten Ausführungsbeispiels näher erläutert werden.

Die einzige Figur zeigt eine schematische Darstellung der erfindungsgemäßen Seilwindenvorrichtung für einen Kran.

Figur 1 zeigt in schematischer Darstellung eine erfindungsgemäße Seilwindenvorrichtung 10 in einer vorteilhaften Ausführungsform mit einer Seilwinde 20, auf der ein Seil 30 teilweise aufgewickelt ist.

Das Seil 30 kann dabei über die Seilrolle 70 auf- und/oder abgewickelt werden. Die Seilrolle 70 ist dabei ortsfest in der Ebene B angeordnet, wobei die Ebene B jeweils senkrecht auf der Drehachse A der Seilwinde 20 sowie der Drehachse C der Seilrolle 70 ist. Die Seilrolle 70 kann sich lediglich frei um die Drehachse C drehen, ist jedoch im Übrigen ortsfest.

Die Seilwinde 20 kann mittels des Linearantriebs 40 und mittels der Führungen 50 entlang der Schienen 52 verfahren werden. Dabei ist eine Verfahrbarkeit in beide Richtungen entlang der Drehachse A möglich.

Ferner ist eine elektronische Messeinrichtung vorgesehen, mittels derer die Positionierung der Seilwinde relativ zur Seilrolle 70 ermittelbar ist.

Das Seil 30 ist ein Stahlseil 30 und weist eine große Länge auf, wie sie für den Einsatz der Seilwinde auf einem Tiefseekran erforderlich ist. Ein derartiges Stahlseil 30 kann dabei beispielsweise mehrere hundert Meter Länge aufweisen, z. B. 500 m oder 1000 m oder bis zu 2500 m, je nach Einsatztiefe. Bei Einsatztiefen über 2500 m hinaus stoßen konventionelle Stahlseilwinden auf ihre Grenzen. Der Grund liegt im Eigengewicht des Stahlseils, das ab dieser Länge in keiner Relation mehr zur Nutzlast der Winde steht. Stattdessen können dann Kunststoffseile bzw. Faserseile an den Kranwinden zum Einsatz kommen. Diese Kunststoffseile sind erheblich leichter als vergleichbare Stahlseile, jedoch längen sie sich stärker und sind temperaturempfindlicher. Die Einsatztiefe von z. B. einer 55 t Tiefseewinde kann bei 4000 m mit einem Kunststoffseil, das einen Durchmesser von 56 mm hat, liegen. Dieses Kunststoffseil hält beispielsweise einer Belastung von mindestens 256 t stand.

Gegenüber konventionellen Seilwindenvorrichtungen bzw. Spulvorrichtungen ist die in Figur 1 gezeigte erfindungsgemäße Seilwindenvorrichtung unabhängig von der Lage der Winde am Kran.

So muss das System nicht entsprechend der unterschiedlichen Seilwinkel relativ zur Auslegerstellung angepasst werden, wenn die Seilwinde 20 nicht am Ausleger positioniert ist.

Aufgrund der Lage des Systems ist die Genauigkeit der Ansteuerung weniger aufwendig als bei konventionellen Seilwindenvorrichtungen. Da im Unterschied zu konventionellen Spulvorrichtungen bzw. Seilwindenvorrichtungen kein zusätzlicher Seilbiegewechsel erforderlich ist, wird das Seil 30 zusätzlich geschont. Die Ansteuerung erfolgt elektronisch und nicht wie bei konventionellen Seilwindenvorrichtungen mechanisch, wodurch die Anzahl der verschleißenden Komponenten minimiert wird. Die elektronische Ansteuerung lässt zusätzliche Optimierungsmaßnahmen im Aufstiegsbereich des Seils 30 zu, die bei konventionellen, mechanisch angesteuerten Systemen unmöglich sind.

Um das Seil 30 beispielsweise von der Seilwinde 20, wie es in Figur 1 dargestellt ist, abzuwickeln, wird das Seil 30 mittels des nicht näher dargestellten Antriebes der Seilwinde 20 abgewickelt und über die Seilrolle 70 geführt. Um den Winkel, den das Seil 30 mit der Ebene B einschließt, nicht zu groß werden zu lassen, erfolgt eine Positionskorrektur der Seilwinde 20 durch Verfahren der Seilwinde 20 relativ zu einem Referenzpunkt, der beispielsweise in der Ebene B liegt, bzw. relativ zu Seilrolle 70.

Die Positionsermittlung der relativen Positionen zueinander von Seil 30, Seilwinde 20 und Seilrolle 70 kann mittelbar und/oder unmittelbar über das Messmittel 60 erfolgen, mittels dessen die Verschiebebewegung der Seilwinde 20 relativ zu einem Referenzpunkt, der beispielsweise in der Ebene B liegt, bzw. relativ zu Seilrolle 70 mittelbar und/oder unmittelbar messbar ist. Das Messmittel 60 ist in der in Figur 1 gezeigten Ausführungsform ein elektronisches Messmittel 60.

Für die Positionskorrektur wird bei Erreichen eines Schwellwertes für den Winkel, den das Seil 30 mit der Ebene B einschließt, die Seilwinde 20 mittels des Linearantriebs 40 und mittels der Führungen 50 entlang der Schienen 52 verfahren, so dass der Winkel den das Seil 30 mit der Ebene B einschließt, wieder unterhalb des Schwellwertes liegt. Dieser Schwellwert kann beispielsweise in einem Bereich zwischen 0,5° bis 1,5° liegen.

Der Aufwickelvorgang des Seiles 30 über die Seilrolle 70 auf die Seilwinde 20 erfolgt entsprechend dem vorbeschriebenen Abwickelvorgang des Seiles 30.

Der Linearantrieb 40 kann beispielsweise durch einen oder mehrere Hydraulikzylinder, die nicht näher dargestellt sind ausgebildet sein, oder einen oder mehrere Hydraulikzylinder, insbesondere zwei Hydraulikzylinder umfassen. Grundsätzlich ist es möglich, jegliche Arten von Linearantrieben im Zusammenhang mit der Erfindung einzusetzen, so etwa auch pneumatische und/oder elektrische und/oder mechanische Linearantriebe.

## Patentansprüche

1. Seilwindenvorrichtung (10), insbesondere Seilwindenvorrichtung (10) für einen Kran, mit wenigstens einer Seilwinde (20), mit wenigstens einem Seil (30), wobei das Seil (30) zumindest teilweise auf der Seilwinde (20) aufgewickelt und/oder auf- und/oder abwickelbar ist, und mit wenigstens einem Verschiebemittel, mittels dessen die Seilwinde (20) zumindest teilweise im Wesentlichen entlang der Längsachse der Seilwinde (20) verschiebbar und/oder verfahrbar ist, wobei das Seil (30) über wenigstens eine ortsfest angeordnete Seilrolle (70) aufwickelbar und/oder abwickelbar ist und/oder dass die Seilwinde (20) relativ zu einem Referenzpunkt verschiebbar und/oder verfahrbar ist, **dadurch gekennzeichnet, dass** das Verschiebemittel ein Messmittel (60) aufweist, mittels dessen die Verschiebebewegung der Seilwinde (20) mittelbar und/oder unmittelbar messbar ist.

2. Seilwindenvorrichtung (10) nach Anspruch 1, **dadurch gekennzeichnet, dass** das Messmittel (60) ein elektronisches Messmittel (60) ist.

3. Seilwindenvorrichtung (10) nach einem der Ansprüche 1 oder 2, **dadurch gekennzeichnet, dass** das Verschiebemittel wenigstens ein Linearantriebsmittel (40) aufweist und/oder dass das Verschiebemittel wenigstens ein Führungsmittel (50) aufweist.

4. Seilwindenvorrichtung (10) nach einem der vorhergehenden Ansprüche, **dadurch gekennzeichnet, dass** die Seilwinde (20) zumindest teilweise im Wesentlichen in beiden Richtungen entlang der Längsachse der Seilwinde (20) verschiebbar und/oder verfahrbar ist.

5. Seilwindenvorrichtung (10) nach einem der vorhergehenden Ansprüche, **dadurch gekennzeichnet, dass** das Seil (30) ein Stahlseil (30) oder ein Faserseil ist.

6. Seilwindenvorrichtung (10) nach einem der vorhergehenden Ansprüche, insbesondere nach Anspruch 1, **dadurch gekennzeichnet, dass** die Seilwinde (20) relativ zur Seilrolle (70) verschiebbar und/oder verfahrbar ist, insbesondere zumindest teilweise im Wesentlichen in beiden Richtungen entlang der Längsachse der Seilwinde (20) relativ zur Seilrolle (70) verschiebbar und/oder verfahrbar ist.

7. Seilwindenvorrichtung (10) nach Anspruch 6, **dadurch gekennzeichnet, dass** die Seilwinde (20) im Wesentlichen parallel zur Drehachse der Seilrolle (70) verschiebbar und/oder verfahrbar ist.

8. Kran, insbesondere Tiefseekran, mit wenigstens einer Seilwindenvorrichtung (10) nach einem der vorhergehenden Ansprüche.

## Claims

1. Cable winch device (10), particularly cable winch device (10) for a crane, having at least one cable winch (20), with at least one cable (30), wherein the cable (30) is wound and/or can be wound and/or unwound at least partially on the cable winch (20), and with at least one shifting means, by means of which the cable winch (20) can be shifted and/or can be moved at least partially substantially along the longitudinal axis of the cable winch (20), wherein the cable (30) can be wound and/or unwound over at least one stationarily arranged cable pulley (70) and/or the cable winch (20) can be shifted and/or moved relative to a reference point, **characterized in that** the shifting means comprises a measuring means (60), by means of which the shifting movement of the cable winch (20) can be measured directly and/or indirectly.

2. Cable winch device (10) according to Claim 1, **characterized in that** the measuring means (60) comprises an electronic measuring means (60).

3. Cable winch device (10) according to one of the Claims 1 or 2, **characterized in that** the shifting means comprises at least one linear drive means (40) and/or **in that** the shifting means comprises at least one guide means (50).

4. Cable winch device (10) according to one of the previous claims, **characterized in that** the cable winch (20) can be moved and/or shifted at least partially substantially in the two directions along the longitudinal axis of the cable winch (20).

5. Cable winch device (10) according to one of the previous claims, **characterized in that** the cable (30) is a steel cable (30) or a fiber cable.

6. Cable winch device (10) according to one of the previous claims, in particular according to Claim 1, **characterized in that** the cable winch (20) can be shifted and/or moved relative to the cable pulley (70), in particular can be shifted and/or moved at least partially substantially in both directions along the longitudinal axis of the cable winch (20) relative to the cable pulley (70).

7. Cable winch device (10) according to Claim 6, **characterized in that** the cable winch (20) can be shifted and/or moved substantially parallel to the rotation axis of the cable pulley (70).

8. Crane, particularly deep sea crane, having at least one cable winch device (10) according to one of the previous claims.

## Revendications

1. Dispositif de treuil de câble (10), en particulier dispositif de treuil de câble (10) destiné à une grue, comprenant au moins un treuil de câble (20), comprenant au moins un câble (30), le câble (30) étant et/ou pouvant être enroulé et/ou déroulé au moins partiellement sur le treuil de câble (20), et comprenant au moins un moyen de déplacement, au moyen duquel le treuil de câble (20) est déplaçable et/ou mobile au moins partiellement essentiellement le long de l'axe longitudinal du treuil de câble (20), le câble (30) pouvant être enroulé et/ou déroulé par l'intermédiaire d'au moins une poulie (70) disposée fixe et/ou le treuil de câble (20) étant déplaçable et/ou mobile par rapport à un point de référence, **caractérisé en ce que** le moyen de déplacement comporte un moyen de mesure (60), au moyen duquel le mouvement de déplacement du treuil de câble (20) peut être mesuré indirectement et/ou directement.

2. Dispositif de treuil de câble (10) selon la revendication 1, **caractérisé en ce que** le moyen de mesure (60) est un moyen de mesure (60) électronique.

3. Dispositif de treuil de câble (10) selon l'une des revendications 1 ou 2, **caractérisé en ce que** le moyen de déplacement comporte au moins un moyen d'entraînement linéaire (40) et/ou **en ce que** le moyen de déplacement comporte au moins un moyen de guidage (50).

4. Dispositif de treuil de câble (10) selon l'une des revendications précédentes, **caractérisé en ce que** le treuil de câble (20) est déplaçable et/ou mobile au moins partiellement essentiellement dans les deux sens le long de l'axe longitudinal du treuil de câble (20).

5. Dispositif de treuil de câble (10) selon l'une des revendications précédentes, **caractérisé en ce que** le câble (30) est un câble en acier (30) ou un câble en fibres.

6. Dispositif de treuil de câble (10) selon l'une des revendications précédentes, en particulier selon la revendication 1, **caractérisé en ce que** le treuil de câble (20) est déplaçable et/ou mobile par rapport à la poulie (70), en particulier déplaçable et/ou mobile par rapport à la poulie (70) au moins partiellement essentiellement dans les deux sens le long de l'axe longitudinal du treuil de câble (20).

7. Dispositif de treuil de câble (10) selon la revendication 6, **caractérisé en ce que** le treuil de câble (20) est déplaçable et/ou mobile essentiellement parallèlement à l'axe de rotation de la poulie (70).

8. Grue, en particulier grue sous-marine, comprenant au moins un dispositif de treuil de câble (10) selon l'une des revendications précédentes.
